# EUROPÄISCHE PATENTSCHRIFT

(11) **EP 1 697 213 B1**
(45) Veröffentlichungstag und Bekanntmachung des Hinweises auf die Patenterteilung: **27.06.2007**
(21) Anmeldenummer: 04797249.2
(22) Anmeldetag: 16.11.2004
(51) Int. Cl.: B65B 13/22

(54) **BANDEROLIEREN VON GESTAPELTEM PACKGUT**
BANDING A STACKED PRODUCT TO BE PACKED
BANDEROLAGE DE MATERIAU A EMBALLER EMPILE

(30) Priorität: 21.11.2003 CH 198803
(43) Veröffentlichungstag der Anmeldung: 06.09.2006
(73) Patentinhaber: ATS AUTOMATIC TAPING SYSTEMS AG, 6300 Zug (CH)
(72) Erfinder: TANNER, Alois, CH-5615 Fahrwangen (CH)
(74) Vertreter: Breiter, Heinz
(86) Internationale Anmeldenummer: PCT/CH2004/000692
(87) Internationale Veröffentlichungsnummer: WO 2005/049426

(56) Entgegenhaltungen:
- DE-A- 3 443 694
- US-A- 5 146 847
- US-A- 5 791 238
- US-A- 5 809 873
- US-A- 5 894 789
- US-A- 6 003 438

## Beschreibung

Die Erfindung bezieht sich auf ein Verfahren zum Banderolieren von gestapeltem, weichem und/oder empfindlichen Packgut mit einer Banderoliermaschine, wobei die abgewickelte Banderole um das Packgut geführt, in einem Rücklauf an das Packgut gezogen, verklebt oder verschweisst und abgeschnitten wird.

In Banderoliermaschinen wird eine bandförmige Folie aus Papier, Kunststoff oder einem Verbund in einer die Ausdehnung begrenzenden Bandführung als Schlaufe um einen Packgutstapel geführt. Diese Bandführung ist als offener oder geschlossener Bogen ausgebildet, je nach der Steifigkeit der Banderolen, den Dimensionen und der Verwendung. Bei weichen Banderolen sind zahlreiche Mittel zum Hochhalten des Bandes während und nach dem Bogendurchlauf bekannt, ein freier Rücklauf zum Anziehen der Banderole muss jedoch gewährleistet sein.

Grundsätzlich kann das zu banderolierende Packgut beliebig ausgebildet sein, beispielsweise bezüglich der Grundfläche quadratisch, rechteckig, rund oder trapezförmig. Es wird wenigstens eine Banderole angelegt, bei mehreren gleichzeitig oder nacheinander.

Eine vollautomatisch arbeitende Banderoliermaschine bildet vorerst eine in sich stabile oder hochgehaltene Schlaufe, in welche der Packgutstapel gelegt wird. Das Einlegen des Packgutstapels kann auch vor der Schlaufenbildung erfolgen. Durch einen Sensor gesteuert oder mit einem Hand- oder Fussschalter ausgelöst wird die an ihrem freien Ende festgeklemmte Banderole zurückgezogen, bis sie am Packgut satt anliegt. Dann wird das festgeklemmte Ende mit dem angezogenen Band verklebt oder verschweisst und abgeschnitten. Weiche und/oder empfindliche Stapel können vor dem Rücklauf der Banderole von Hand mehr oder weniger zusammengedrückt werden.

Das Grundprinzip des Banderolierens ist auf breiter Basis bekannt. In der EP 0551244 A1 wird eine Banderoliermaschine beschrieben, welche eine Kaltverschweissung umfasst. Diese bürgt für einen sauberen Verschluss, macht weniger Wartung erforderlich, verhindert Ablagerungen von Folienbrand und das Ersetzen von Heizelementen.

Die US 5146847 bezieht sich auf eine Vorrichtung und ein Verfahren zum Banderolieren von Gegenständen. über die Bandantriebsrolle wird die Länge der um die Gegenstände geführten Banderole kontinuierlich überwacht und ein entsprechendes Signal abgegeben. Der Antriebsmotor schiesst die Banderole mit einer ersten vorgegebenen Geschwindigkeit in die Bandführung, wobei das Signal für die gemessene Länge mit einer ersten eingegebenen Länge verglichen wird. Beim Erreichen dieser Länge wird die Geschwindigkeit des Antriebsmotors auf eine zweite vorgegebene Geschwindigkeit vermindert, die Länge der eingeschossenen Banderole mit einer zweiten vorgegebenen Länge verglichen und beim Erreichen der Rücklauf eingeleitet.

Die US-A-6 003 438 bezieht sich auf ein Verfahren gemäß dem Oberbegriff des Anspruchs 1, wobei die Banderolle um eine bestimmte Länge zurückgespannt wird, nach dem sie an das Packgut gezogen ist.

Trotz weit fortgeschrittener Automatisierung und Verfeinerung der einzelnen Komponenten bleibt das Banderolieren von weichem und/oder empfindlichem Packgut ein Problem, das bisher nur einigermassen befriedigend gelöst werden konnte. Nicht die Einleitung, sondern die Beendigung des Rücklaufs ist diesbezüglich wesentlich.

Der vorliegenden Erfindung liegt die Aufgabe zugrunde, ein Verfahren der eingangs genannten Art zu schaffen, bei welchem auch das Banderolieren von weichem und/oder empfindlichem Packgut voll automatisiert erfolgen kann. Das banderolierte Packgut soll weder in unerwünschtem Ausmass deformiert noch beschädigt werden.

Erfindungsgemäss wird die Aufgabe dadurch gelöst, dass eine Vorwahlschlaufe der Banderole im Rücklauf mit Hilfe einer elektronischen Steuerung auf eine vorgewählte Schlaufenlänge zurückgespannt wird. Spezielle und weiterbildende Ausführungsformen des Verfahrens sind Gegenstand von abhängigen Patentansprüchen.

Mit dem erfindungsgemässen Verfahren wird die Steuerung des Rücklaufs zum Anziehen der Banderole um das gestapelte Packgut auf eine neue Basis gestellt. Vorgewählte Regelgrösse zur Steuerung des Arbeitsprozesses ist nicht mehr die Bandspannung, sondern eine vorgewählte Schlaufenlänge. Damit kann im voraus festgelegt werden, wie lang eine um das gestapelte weiche und/oder empfindliche Packgut gelegte Schlaufe sein soll. Dadurch wird die Regelung vorteilhaft verbessert, bei diesen Packgutstapeln kann schon eine geringe Änderung einer vorgegebenen Bandspannung unerwünschte Folgen haben, die mit einer vorgewählten Schlaufenlänge verhindert werden können.

Der Rücklauf der Banderole wird vorzugsweise durch eine exakt mitlaufende Drehgeberrolle beendet, welche von der Steuerung, insbesondere einer Digitalsteuerung, elektronisch angesteuert ist. Mit anderen Worten löst die Drehgeberrolle beim Erreichen der vorgegebenen Schlaufenlänge ein elektrisches Signal aus, worauf die Steuerung über eine Bandantriebsrolle ein sofortiges Abstoppen des Rücklaufs einleitet.

Vor dem Prozessbeginn kann das gestapelte Packgut manuell vermessen und die entsprechenden Daten in die Steuerung eingegeben werden, wo sie anwählbar gespeichert werden. Nach einer vorteilhaften Weiterentwicklung wird das gestapelte Packgut beim Prozessbeginn automatisch vermessen, die Daten in die Digitalsteuerung eingegeben und anwählbar gespeichert.

Wird während dem Banderolierprozess festgestellt, dass die vorgegebene Schlaufenlänge nicht optimal ist, kann eine Wertkorrektur eingegeben und ebenfalls anwählbar gespeichert werden.

Die elektronische Steuerung, vorzugsweise eine Digitalsteuerung, ist zweckmässig so programmiert, dass bei einem Nichterreichen der vorgewählten Schlaufenlänge der Prozess unterbrochen und eine Störung angezeigt wird. Dadurch wird die Gefahr einer unerwünschten Deformation weicher Produkte und/oder eine Beschädigung empfindlicher Produkte weitgehend ausgeschlossen. Weiter kann ein Stapel mit einem überzähligen Stück identifiziert werden.

Als zusätzliche Massnahme zur vorgewählten Schlaufenlänge kann für den Rücklauf der Banderole eine von der Steuerung, wiederum vorzugsweise einer Digitalsteuerung anwählbare maximale Bandspannung eingegeben werden. Selbstverständlich ist auch dieser Wert produktespezifisch und kann eingegeben oder gespeichert werden. Bei einem Überschreiten der vorgegebenen maximalen Bandstellung wird der Prozess ebenfalls unterbrochen und eine Störung angezeigt. Durch diese Doppelmassnahme kann auch für empfindlichste Produkte eine angemessene Lösung gefunden werden.

Weiter kann für die Beendigung des Rücklaufs der Banderole zusätzlich zur vorgewählten Schlaufenlänge eine von der Steuerung anwählbare minimale Bandspannung eingegeben werden. Bei einem wiederholten nacheinanderfolgenden Unterschreiten der minimalen Bandspannung kann eine programmgesteuerte Verkürzung der Schlaufenlänge erfolgen. Mit diesem weiterentwickelten Verfahren kann verhindert werden, dass die Banderole bei weichen und/oder empfindlichen Stapelgütern zu wenig anliegt. Damit keine zufällige Korrektur erfolgt, wird eine wiederholte nacheinanderfolgende Unterschreitung programmiert, beispielsweise drei oder sechs Mal. Selbstverständlich kann die Behebung einer zu geringen Bandspannung bei der Beendigung des Rücklaufs auch manuell eingegeben und gespeichert werden. Nach einer Variante kann beim Unterschreiten der vorgegebenen minimalen Bandspannung der Prozess unterbrochen und eine Störung angezeigt werden. So kann ein Packgutstapel mit einem fehlenden Stück angezeigt werden.

Das vorliegende erfindungsgemässe Verfahren benötigt an sich keine Druckmarken. Bei einer bedruckten Banderole kann jedoch das erfindungsgemässe Verfahren durch eine spezielle Druckmarkensteuerung ergänzt werden, welche den Aufdruck wiederholgenau platziert, wozu an sich bekannte Verfahren benutzt werden.

Kombinierte Banderoliermaschinen können die durchlaufenden Folienbänder gleichzeitig bedrucken. Dazu werden die aufgedruckten Informationen, ebenfalls mit Hilfe der Vorwahlschlaufe kontrolliert platziert und vorzugsweise mittig banderoliert.

Mit der vorliegenden Erfindung ist ein Verfahren zum vollautomatischen Banderolieren von weichen und/oder empfindlichen Produkten geschaffen worden, das höchste Ansprüche erfüllen und dennoch wirtschaftlich arbeiten kann.

Die Erfindung wird anhand von in der Zeichnung dargestellten Ausführungsbeispielen, welche auch Gegenstand von abhängigen Patentansprüchen sind, näher erläutert. Es zeigen schematisch
- Fig. 1 eine Ansicht einer Banderoliermaschine mit einer Drehgeberrolle,
- Fig. 2 einen Arbeitstisch einer Banderoliermaschine mit bogenförmiger Bandführung und eingelegtem gestapelten Packgut,
- Fig. 3 den Rücklauf einer Banderole, und
- Fig. 4 eine um das gestapelte Packgut gelegte Banderole.

Fig. 1 zeigt eine Banderoliermaschine 10 mit einem höhenverstellbaren Fahrgestell 12 auf arretierbaren Rädern 14. An einer Querstrebe 16 des Fahrgestells 12 ist eine verdeckte Abrollscheibe 18 mit einer Banderolenrolle 20 drehbar gelagert. Eine Banderole 22 wird über einen Bandspeicher 24 abgewickelt, welcher drei ortsfeste Umlenkrollen 26 und drei auf einem gespannten, schwenkbaren Hebel 28 gelagerte Umlenkrollen 30 umfasst. Bei der sehr schnell erfolgenden Schlaufenbildung dient der Bandspeicher 24 als Reserve.

Nach dem Bandspeicher 24 wird die Banderole 22 in einen Bandkanal 32 gezogen, welcher in einem Maschinengehäuse 34 mit einem Klapptischblech 36 angeordnet ist. In diesem Maschinengehäuse 34 sind weitere, verdeckte Maschinenelemente angeordnet, insbesondere eine Bandantriebsrolle 38, eine bei entsprechender Stellung eines Hebels 40 die Banderole 22 an die Bandantriebsrolle 38 pressende oder dieser Freilauf gewährende Transportrolle 42, eine mit der Banderole 22 exakt mitlaufende Drehgeberrolle 44, eine Nieder halteplatte 46, eine Schweiss- und Schneideinheit 48, sowie eine mit dem Antrieb der Bandantriebsrolle 38 und der Drehgeberrolle 44 elektrisch verbundene Steuerung 60, vorliegend eine Digitalsteuerung.

Die Bandführung 50 im Bereich von gestapeltem Packgut 52 erfolgt vorliegend offen, durch zwei plansymmetrisch angeordnete Stützhorne 54, welche ohne weiteres durch einen unten offenen Horizontalkanal ergänzt werden.

Unter einem Klappendeckel 58 ist ein Schalter 56 angeordnet, welcher gleichzeitig das Bandende anzeigt. Dieser Schalter 56 kann auch als Fussschalter ausgebildet sein. Die Betätigung des Schalters 58 aktiviert die Bandantriebsrolle 38, welche die Banderole 22 mit grosser Geschwindigkeit durch die Bandführung 50 stösst. Nach der Bildung eines vorliegend oben freien Bogens wird das stirnseitige Ende der Banderole 22 festgeklemmt. Der Bandrollenantrieb 28 dreht in die entgegengesetzte Richtung und zieht die Banderole 22 um das eingelegte, gestapelte Packgut 52 an, was als Rücklauf bezeichnet wird. Der Drehgeberrolle 44 ist eine exakte Schlaufenlänge L vorgegeben, welche von ihr mit Hilfe der Digitalsteuerung 60 überwacht wird. Beim Erreichen der vorgegebenen Länge L stoppt die Digitalsteuerung 60 sofort den Rücklauf. Anschliessend tritt die Schweiss- und Schneideinheit 48 in Aktion.

In den Fig. 2 bis 4 sind die drei wesentlichen Phasen des erfindungsgemässen Verfahrens nochmals kurz schematisiert dargestellt.

Fig. 2 zeigt einen Packgutstapel 52, welcher auf dem Klapptischblech 36 aufliegend so in der Bandführung 50 positioniert ist, dass am gewünschten Ort banderoliert wird.

Fig. 3 zeigt eine Phase des Rücklaufs der Banderole 22 in Richtung des Pfeils 62 auf die von der Digitalsteuerung 60 vorgegebene und von der Drehgeberrolle 34 (Fig. 1) gemessenen Schlaufenlänge L.

Fig. 4 zeigt den fertig banderolierten Packgutstapel 52. Die Banderole 22 der Länge L liegt schlangenförmig am Packgutstapel 52 an, jedoch ohne die weichen Einzelelemente zu deformieren oder sonstwie zu beschädigen.

## Patentansprüche

1. Verfahren zum Banderolieren von gestapeltem, weichem und/oder empfindlichem Packgut (52) mit einer Banderoliermaschine (10), wobei die abgewickelte Banderole (22) um das Packgut (52) geführt, in einem Rücklauf an das Packgut (52) gezogen, verklebt oder verschweisst und abgeschnitten wird,
**dadurch gekennzeichnet, dass**
eine Vorwahlschlaufe der Banderole (22) im Rücklauf mit Hilfe einer elektronischen Steuerung (60) auf eine vorgewählte Schlaufenlänge (L) zurückgespannt wird.

2. Verfahren nach Anspruch 1, **dadurch gekennzeichnet, dass** eine elektronisch angesteuerte, mitlaufende Drehgeberrolle (44) den Rücklauf der Banderole (22) bei der vorgewählten Schlaufenlänge (L) beendet.

3. Verfahren nach Anspruch 1 oder 2, **dadurch gekennzeichnet, dass** die Schlaufenlänge (L) durch Vermessen des gestapelten Packguts (52) vorausbestimmt, die Daten eingegeben und für die Digitalsteuerung (60) anwählbar gespeichert wird.

4. Verfahren nach Anspruch 3, **dadurch gekennzeichnet, dass** das gestapelte Packgut (52) beim Prozessbeginn automatisch vermessen wird.

5. Verfahren nach Anspruch 3 oder 4, **dadurch gekennzeichnet, dass** notwendige Wertkorrekturen für die Schlaufenlänge (L) eingegeben und anwählbar abgespeichert werden.

6. Verfahren nach einem der Ansprüche 1 bis 5, **dadurch gekennzeichnet, dass** bei einem Nichterreichen der Schlaufenlänge (L) der Prozess unterbrochen und eine Störung angezeigt wird.

7. Verfahren nach einem der Ansprüche 1 bis 5, **dadurch gekennzeichnet, dass** für die Beendigung des Rücklaufs der Banderole (22) zusätzlich zur vorgewählten Schlaufenlänge (L) eine von der Steuerung (60), vorzugsweise einer Digitalsteuerung, anwählbare maximale Bandspannung eingegeben, bei einem Überschreiten der Prozess unterbrochen und eine Störung angezeigt wird.

8. Verfahren nach einem der Ansprüche 1 bis 5, **dadurch gekennzeichnet, dass** die Beendigung des Rücklaufs der Banderole (22) zusätzlich zur vorgewählten Schlaufenlänge (L) eine von der Steuerung (60), vorzugsweise einer Digitalsteuerung, anwählbare minimale Bandspannung eingegeben, und bei einem wiederholten nacheinanderfolgenden Unterschreiten der minimalen Bandspannung eine programmgesteuerte Verkürzung der Schlaufenlänge (L) erfolgt, oder bei einem erstmaligen Unterschreiten der minimalen Bandspannung der Prozess unterbrochen und eine Störung angezeigt wird.

9. Verfahren nach einem der Ansprüche 1 bis 8, **dadurch gekennzeichnet, dass** eine bedruckte Banderole (22) mit einer Druckmarkensteuerung wiederholgenau platziert wird.

10. Verfahren nach einem der Ansprüche 1 bis 9, **dadurch gekennzeichnet, dass** in der Banderoliermaschine (10) aufgedruckte Informationen mit Hilfe der Vorwahlschlaufe kontrolliert und vorzugsweise mittig banderoliert werden.

## Claims

1. Method for banding stacked, soft and/or sensitive goods to be packaged (52), with a banding machine (10), wherein the unwound package band (22) is guided around the goods to be packaged (52), pulled onto the goods to be packaged (52) in a reverse movement, glued or welded and cut off, **characterised in that** a preselection loop of the package band (22) is pulled back to a preselected loop length (L) in the reverse movement with the aid of an electronic control system (60).

2. Method according to claim 1, **characterised in that** an electronically activated, co-running rotary encoder roller (44) ends the reverse movement of the package band (22) at the preselected loop length (L).

3. Method according to claim 1 or 2, **characterised in that** the loop length (L) is predetermined by measuring the stacked goods to be packaged (52), the data is entered and selectably stored for the digital control system (60).

4. Method according to claim 3, **characterised in that** the stacked goods to be packaged (52) are automatically measured at the beginning of the process.

5. Method according to claim 3 or 4, **characterised in that** necessary value corrections for the loop length (L) are entered and selectably stored.

6. Method according to any one of claims 1 to 5, **characterised in that** if the loop length (L) is not reached, the process is interrupted and a fault is indicated.

7. Method according to any one of claims 1 to 5, **characterised in that**, in addition to the preselected loop length (L), for the ending of the reverse movement of the package band (22), a maximum band tension which can be selected by the control system (60), preferably a digital control system, is entered, and in the event of being exceeded, the process is interrupted and a fault is indicated.

8. Method according to any one of claims 1 to 5, **characterised in that**, in addition to the preselected loop length (L), for the ending of the reverse movement of the package band (22), a minimum band tension which can be selected by the control system (60), preferably a digital control system, is entered and in the event of a repeated successive falling below the minimum band tension, a programme-controlled shortening of the loop length (L) takes place, or in the event of a first instance of falling below the minimum band tension, the process is interrupted and a fault is indicated.

9. Method according to any one of claims 1 to 8, **characterised in that** a printed package band (22) is positioned so as to be precisely repeatable with a printer's imprint control system.

10. Method according to any one of claims 1 to 9, **characterised in that** in the banding machine (10), printed information is checked with the aid of the preselection loop and preferably banded centrally.

## Revendications

1. Procédé de banderolage d'une matière empilée souple et/ou délicate (52) au moyen d'une machine de banderolage (10), dans lequel la banderole (22) est guidée autour de la matière à emballer (52), est tirée en arrière sur la matière à emballer (52), et est collée ou soudée, et coupée, **caractérisé en ce qu'**une boucle présélectionnée de la banderole (22) est tendue en arrière à une longueur présélectionnée (L) de boucle, lors du recul, au moyen d'une commande électronique (60).

2. Procédé selon la revendication 1, **caractérisé en ce qu'**un rouleau codeur asservi (44), à commande électronique, termine le recul de la banderole (22) à la longueur présélectionnée (L) de boucle.

3. Procédé selon la revendication 1 ou 2, **caractérisé en ce que** la longueur (L) de boucle est prédéterminée par mesure de la matière à emballer empilée (52), et **en ce que** les données sont entrées dans la commande et à volonté stockées pour la numérisation (60).

4. Procédé selon la revendication 3, **caractérisé en ce que** la marchandise à emballer empilée (52) est mesurée automatiquement au début du processus.

5. Procédé selon la revendication 3 ou 4, **caractérisé en ce que** des corrections à apporter aux valeurs pour la longueur (L) de boucle sont entrées dans la commande et sont à volonté stockées.

6. Procédé selon l'une quelconque des revendications précédentes, **caractérisé en ce que** le processus est interrompu et qu'un incident est affiché, lorsque la longueur (L) n'est pas atteinte.

7. Procédé selon l'une quelconque des revendications 1 à 5, **caractérisé en ce qu'**une tension maximale de bande à sélectionner à volonté est entrée, en plus de la longueur présélectionnée (L) de bande, dans la commande (60), qui est de préférence une commande numérique, afin de terminer le recul de la banderole (22), et **en ce que** le processus est interrompu lorsque cette tension est dépassée et qu'un incident est alors affiché.

8. Procédé selon l'une quelconque des revendications 1 à 5, **caractérisé en ce que** qu'une tension minimale de bande à sélectionner à volonté est entrée, en plus de la longueur présélectionnée (L) de bande, dans la commande (60), qui est de préférence une commande numérique, afin de terminer le recul de la banderole (22), et **en ce que** la longueur (L) de boucle est raccourcie sous commande d'un programme lorsque la tension minimale de bande n'est pas atteinte dans des opérations répétées successives, ou que le processus est interrompu et qu'un incident est affiché lorsque la tension minimale de bande n'est pas atteinte une première fois.

9. Procédé selon l'une quelconque des revendications précédentes, **caractérisé en ce que** c'est une banderole imprimée (22) au moyen d'une commande de marque d'impression qui est placée de façon précisément répétée.

10. Procédé selon l'une quelconque des revendications précédentes, **caractérisé en ce que** des informations imprimées sont placées de façon contrôlée au moyen de la boucle présélectionnée dans la machine de banderolage (10) et sont de préférence banderolées au milieu.
